# EUROPÄISCHE PATENTSCHRIFT

(11) **EP 0 400 358 B1**
(45) Veröffentlichungstag und Bekanntmachung des Hinweises auf die Patenterteilung: **03.08.1994**
(21) Anmeldenummer: 90108607.4
(22) Anmeldetag: 08.05.1990
(51) Int. Cl.: A47G 19/22

(54) **Trinkgefäss oder dgl.**
Drinking glass
Verre à boire

(30) Priorität: 02.06.1989 DE 3917999
(43) Veröffentlichungstag der Anmeldung: 05.12.1990
(73) Patentinhaber: AMC International Alfa Metalcraft Corporation AG, 6343 Rotkreuz (CH)
(72) Erfinder: Schultz, Horst, c/o Keil & Schaafhausen, D-6000 Frankfurt am Main 1 (DE)
(74) Vertreter: Keil, Rainer A., Dipl.-Phys. Dr.

(56) Entgegenhaltungen:
- DE-C- 841 619
- FR-A- 531 097
- FR-A- 541 774
- GB-A- 1 051 076
- US-A- 2 158 230

## Beschreibung

Die Erfindung bezieht sich auf ein Trinkgefäß od. dgl. Haushaltsgegenstand, mit einem vorzugsweise aus Glas bestehendem Oberteil oder einem vorzugsweise metallenen Fuß, wobei das Oberteil einen Zapfen und der Fuß eine eine Spannhülse mit kegeliger Außenkontur enthaltende Spannzange zur lösbaren Befestigung des Oberteils an dem Fuß aufweisen, die Spannzange mit einem ein Gewinde aufweisenden Zapfenstiel verbunden sowie auf dem Gewinde eine Spannmutter vorgesehen ist, und die Spannhülse mittels der Spannmutter in einen Bereich des Fußes axial einziehbar ist.

Derartige Trinkgefäße, z.B. Trinkgläser, mit hochwertigem Metallfuß sind bekannt. Bisher wurde zur Verbindung des gläsernen Kelches mit dem metallenen Fuß eine Klebverbindung verwendet. Allerdings bietet eine Klebverbindung zwischen Glas und Metall keine ausreichende Festigkeit, insbesondere wenn derartige Trinkgefäße häufiger in einer Spülmaschine gereinigt werden. ein weiterer Nachteil der Klebverbindung zwischen Glaskelch und Metallfuß besteht darin, daß bei Beschädigung des Glaskelches auch der Metallfuß mit weggeworfen werden muß. Ähnliche Probleme bestehen bei vergleichbaren Haushaltsgegenständen mit Metallfuß und Glasoberteil, wie dies z.B. bei Kerzenständern, Blumenvasen od. dgl. der Fall ist. Deswegen erstreckt sich die Erfindung auch auf derartige Gegenstände.

Ein Trinkgefäß mit den eingangs genannten Merkmalen ist bspw. aus der FR-A-531 097 bekannt und weist eine zylindrische Spannhülse auf, die einen Zapfen des Oberteils umfaßt. Aufgrund der runden Ausbildung der Spannhülse sowie auch des Zapfens besteht die Gefahr, daß insbesondere bei nicht allzu stark gespannter Spannhülse sich das Oberteil des Trinkgefäßes bezüglich des Fußes drehen kann. Darüber hinaus besteht auch das Problem, daß die Spannhülse mit kegeliger Außenkontur beim Einziehen der Spannmutter in das zylindrische Rohr hineingezogen wird. Da die kopfseitige Innenwand des zylindrischen Rohres die Spannhülse ringlinienförmig umfaßt, werden im Bereich dieser Berührungslinie bei einem Anziehen der Spannmutter hohe Druckkräfte auf den Zapfen des Oberteils des Trinkgefäßes ausgeübt, was bei unachtsamer Handhabung der Spannvorrichtung zu einer Zerstörung des Oberteils des Trinkgefäßes während des Festlegens an den Fuß führen kann.

Aus der FR-A-541 774 ist ein weiteres Trinkgefäß bekannt, das ein Oberteil aus Glas od. dgl. zerbrechlichem Material und einen Metallfuß aufweist. An dem Oberteil ist ein Zapfen ausgebildet, welcher über eine Spannzange an dem Metallfuß gehalten wird. Dabei umgreift die Spannzange den Zapfen oder durchgreift die Spannzange mit einem an ihrem oberen Ende angeordneten hakenförmigen Abschnitt eine in dem Zapfen ausgebildete Durchtrittsöffnung in solcher Weise, daß beim Verspannen von Oberteil und Fuß erhebliche Zugkräfte auf den Zapfen ausgeübt werden. Gegenüber Zugbeanspruchungen ist Glas jedoch sehr empfindlich. Eine Überbeanspruchung führt zu einem Reißen, so daß beim Verspannen sehr leicht Beschädigungen auftreten können. Da nur ein mäßiges Verspannen erfolgen kann, besteht ferner die Gefahr der Lockerung, so daß das Oberteil auf dem Metallfuß wackelt. Schließlich besteht auch bei diesem Trinkgefäß das Problem, daß sich das Oberteil beim Verspannen und auch danach gegenüber dem Fuß verdrehen kann.

Demgegenüber liegt der Erfindung die Aufgabe zugrunde, ein Trinkgefäß od. dgl. Haushaltsgegenstand der eingangs genannten Art dahingehend weiterzubilden, daß das Oberteil und der Fuß lösbar aber sicher ohne Zugspannungen und unverdrehbar auf einfache Weise miteinander verbindbar sind.

Diese Aufgabe wird erfindungsgemäß im wesentlichen dadurch gelöst, daß der Zapfen unrund, d.h. mit einer deutlichen Abweichung von der Kreisform, z.B. polygonal, ausgebildet ist und die Spannhülse eine dem Zapfen entsprechende, unrunde, deutlich von der Kreisform abweichende, z.B. polygonale, Innenkontur sowie der Bereich des Fußes eine der Spannhülse entsprechende kegelige Innenkontur aufweisen. Dadurch, daß der Zapfen außen und die Spannhülse innen einander entsprechend unrund mit einer deutlichen Abweichung von der Kreisform ausgebildet sind, wird eine sichere, unverdrehbare Festlegung des Oberteils an dem Fuß auch bei geringer Spannkraft der Spannhülse gewährleistet. Durch die Maßnahme, daß der Bereich des Fußes, in den die Spannhülse beim Spannen mittels der Spannmutter hineingezogen wird, eine kegelige Innenkontur aufweist, die der kegeligen Außenkontur der Spannhülse entspricht, wird eine gleichmäßige Krafteinleitung während des Spannens über den gesamten von der Spannhülse umfaßten Zapfen des Oberteils gewährleistet. Mögliche Zerstörungen des Zapfens bzw. des Oberteils während des Festlegens am Fuß bleiben hierdurch weitestgehend vermieden. Da die Spannzange einen großen Durchmesserbereich überbrücken kann, kann die Durchmessertoleranz des Zapfens groß sein. Dies bringt eine erhebliche Vereinfachung bei der Herstellung mit sich. Dadurch ist das erfindungsgemäße Trinkgefäß od. dgl. Haushaltsgegenstand kostengünstig in der Herstellung. Spannzangen sind billige Massenartikel und daher kein wesentlicher Kostenfaktor bei der Herstellung. Die durch die Spannzange erzielte Spannwirkung ist sehr groß, so daß das Oberteil nach dem Verspannen sicher und fest mit dem Fuß verbunden ist. Schließlich kann bei dem Trinkgefäß od. dgl. Haushaltsgegenstand nach der Erfindung das ausgewählte Design beibehalten oder gegen entspechende Teile eines anderen Designs einfach ausgewechselt werden.

In einer Ausgestaltung der Erfindung ist vorgesehen, daß die Spannzange in dem Fuß angeordnet ist und das Oberteil mit dem Zapfen in den Fuß hineinragt. Durch diese platzsparende Anordnung wird ein ästhetisches Aussehen gewährleistet.

Zweckmäßigerweise wird der kegelige Bereich des Fußes durch den oberen Abschnitt eines hohlen Fußstiels gebildet.

Ein Anziehen der Spannzange wird in einfacher Weise dadurch erreicht, daß die Spannmutter in einer Fußplatte angeordnet oder von der Fußplatte gebildet ist.

In einer weiteren Ausgestaltung der Erfindung ist die Spannmutter von einem Abschnitt des Fußstiels gebildet. Der Vorteil dieser Anordnung besteht darin, daß Fußplatte, Spannmutter und Fußstiel einteilig ausgebildet sind und somit die Montage vereinfacht wird.

Zweckmäßigerweise ist der Zangenstiel in der Stielbohrung des Fußstiels angeordnet. Der Zangenstiel dient dabei als Zug- und Verbindungselement von Spannhülse und Spannschraube.

In weiterer Ausgestaltung der Erfindung ist der Zangenstiel an seinem der Spannhülse gegenüberliegenden Ende mit einem Gewinde ausgestattet. Durch die ebenfalls mit einem Gewinde ausgestattete Spannschraube kann die Spannhülse daher in einfacher Weise angezogen und der Zapfen des Oberteils festgeklemmt werden.

Je nach gewünschter Form des Trinkgefäßes kann zwischen Fußstiel und Oberteil eine Distanzhülse angeordnet werden. Entsprechend ist natürlich die Länge der Spannzange anzupassen.

Vorteilhafterweise sind der Fuß bzw. die Distanzhülse und das Oberteil über ein Dichtelement gegeneinander abgedichtet. Durch diese Dichtung wird ein Eindringen von Flüssigkeit, bspw. bei unvorsichtigem Eingießen von Getränken oder beim Spülen, in den hohlen Fußstiel verhindert.

Um das Anziehen der Spannzange zu erleichtern, weist die Spannmutter in ihrer Bodenfläche einen Schlitz auf. So kann bspw. mit Hilfe einer Geldmünze oder eines Werkstückes die Mutter in einfacher Weise angezogen werden.

Um die Zentrierung beim Festklemmen des Oberteils mit Hilfe der Spannzange zu erleichtern, stützen sich Fußstiel und Fußplatte und/oder Fußstiel und Distanzhülse über eine Zentrierschulter aufeinander ab.

Die Spannzange besteht günstigerweise aus Kunststoff oder Aluminium und ist somit besonders kostengünstig in der Herstellung und hat geringes Gewicht.

Die Erfindung wird nachfolgend anhand von in der Zeichnung dargestellten Ausführungsbeispielen näher erläutert.

Es zeigen:
- Fig. 1: einen Längsschnitt durch ein erfindungsgemäßes Trinkgefäß, wobei unterschiedliche, als Kelch ausgebildete Oberteile angedeutet sind, welche mit ein und demselben Fuß verbindbar sind,
- Fig. 2: einen teilweise weggebrochenen Längsschnitt einer anderen Ausführungsform eines erfindungsgemäßen Trinkgefäßes in vergrößerter Darstellung,
- Fig. 3: einen Horizontalschnitt entlang der Schnittlinie III-III von Fig. 2, und
- Fig. 4: einen Teillängsschnitt einer weiteren Ausführungsform eines erfindungsgemäßen Trinkgefäßes,
Das Trinkgefäß 2 von Fig. 1 weist einen als Kelch ausgebildetes Oberteil 4 und einen Fuß 8 auf. Der Kelch 4 besteht vorzugsweise aus Glas, jedoch sind auch andere Materialien verwendbar, während der Fuß 8 vorzugsweise aus Metall besteht, wobei auch hier die Möglichkeit der Verwendung anderer Materialien gegeben ist. Der Kelch 4 wird mittels einer Spannzange 10 an dem Fuß 8 befestigt. Durch diese Spannzangenbefestigung besteht die Möglichkeit der Verwendung einer Vielzahl von Kelchen 4 unterschiedlicher Größen und Formen, wie dies in Fig. 1 dargestellt ist, an einem Fuß 8 der gleichen Größe und Form. Umgekehrt können auch unterschiedliche Füße 8 mit gleichen Kelchen 4 ausgestattet werden. Im Fall der Beschädigung eines Kelches 4 kann dieser einfach gegen einen neuen ausgetauscht werden.

Die Spannzange 10 ist in der Stielbohrung 32 eines hohlen Fußstiels 30 des Fußes 8 angeordnet. Der Fußstiel 30 hat nach Fig. 1 über seine gesamte Länge eine etwa gleiche Wandstärke und ist an seinen beiden Enden kegelig nach außen gewölbt. Mit seinem oberen Ende liegt der Fußstiel 30 am Kelch 4 an, während er an seinem unteren Ende an einer Zentrierschulter 50 einer Fußplatte 46 des Fußes 8 aufsteht.

Die Spannzange 10 weist eine Spannhülse 12 und einen mit dieser verbundenen Zangenstiel 14 mit einem Gewinde 16 an dem der Spannhülse 12 gegenüberliegenden Ende auf, welches durch eine Bohrung 48 in die Fußplatte 46 hineinragt. In dem Ausführungsbeispiel gemäß Fig. 1 wird die Spannzange 10 über eine in der Fußplatte 46 angeordnete Spannmutter 52 mit Gewindebohrung 54 angezogen, welche zum Eingriff mit einem Werkzeug oder einem Geldstück in ihrem Boden einen Schlitz 56 aufweist. Beim Anziehen der Spannmutter 52 legt sich die außen konische Spannhülse 12 in einen entsprechend kegeligen Bereich im Innern des Fußstiels 30. Die Spannhülse 12 der Spannzange 10 weist innen eine dem Zapfen 6 des Kelches 4 entsprechende Kontur auf. Die Spannhülse 12 ist in ihrem oberen Bereich durch Schlitze 20 in z.B. vier Hülsenflügel 18 unterteilt, welche eine Hülsenöffnung 22 zur Aufnahme des Zapfens 6 bilden. Beim axialen Einziehen der Spannhülse 12 in den kegeligen Bereich 9 wird folglich der Zapfen 6 fest in der Spannzange 10 eingespannt und dadurch der Kelch 4 fest aber lösbar in dem Fuß 8 gehalten. Zur Abdichtung des Kelches 4 gegen den Fuß 8 ist im oberen Bereich des Fußstiels 30 ein beispielsweise als Dichtring ausgebildetes Dichtelement 28 angeordnet.

In der Darstellung gemäß Fig. 2 ist die Fußplatte 46 mit einer Gewindebohrung 54 versehen, so daß sie selbst die Spannmutter 52 für die Spannzange 10 bildet.

Entsprechend der Schnittdarstellung von Fig. 3 haben der Zapfen 6 und die Hülsenöffnung 22 zur Verdrehsicherung einen polygonalen Querschnitt. Das als O-Ring ausgebildete Dichtelement 28 wird auf der Oberseite der Spannhülse 12 getragen und dadurch beim Festspannen an die Unterseite des Kelches 4 engepreßt. Der Fußstiel 30 greift mit einem Vorsprung 24 zur Führung in eine Vertiefung 40 der Fußplatte 46 ein.

Bei der Ausführungsform gemäß der Fig. 4 ist zwischen Fußstiel 30 und Unterseite des Kelchs 4 eine Distanzhülse 36 angeordnet, welche der Anpassung eines bestimmten Fußes 8 an einen bestimmten Kelch 4 oder ein anderes Oberteil 4 dient. Die Distanzhülse 36 stüzt sich an einer Zentrierschulter 34 des Fußstiels 30 ab.

### Bezugszeichenliste:

- 2: Trinkgefäß
- 4: Oberteil, Kelch
- 6: Zapfen
- 8: Fuß
- 9: kegeliger Bereich
- 10: Spannzange
- 12: Spannhülse
- 14: Zangenstiel
- 16: Gewinde
- 18: Hülsenflügel
- 20: Schlitz
- 22: Hülsenöffnung
- 24: Vorsprung
- 28: Dichtelement
- 30: Fußstiel
- 32: Stielbohrung
- 34: Zentrierschulter
- 36: Distanzhülse
- 38: Rippen
- 40: Vertiefung
- 46: Fußplatte
- 48: Bohrung
- 50: Zentrierschulter
- 52: Spannmutter
- 54: Gewindebohrung
- 56: Schlitz

## Patentansprüche

1. Trinkgefäß (2) od. dgl. Haushaltsgegenstand, mit einem vorzugsweise aus Glas bestehenden Oberteil (4) und einem vorzugsweise metallenen Fuß (8), wobei das Oberteil (4) einen Zapfen (6) und der Fuß (8) eine eine Spannhülse (12) mit kegeliger Außenkontur enthaltende Spannzange (10) zur lösbaren Befestigung des Oberteils (4) an dem Fuß (8) aufweisen, die Spannzange (10) mit einem ein Gewinde (16) aufweisenden Zapfenstiel (14) verbunden sowie auf dem Gewinde eine Spannmutter (52) vorgesehen ist, und die Spannhülse (12) mittels der Spannmutter (52) in einen Bereich (9) des Fußes (8) axial einziehbar ist, dadurch gekennzeichnet, daß der Zapfen (6) unrund, d.h. mit einer deutlichen Abweichung von der Kreisform, z.B. polygonal, ausgebildet ist und die Spannhülse (12) eine dem Zapfen (6) entsprechende, unrunde, deutlich von der Kreisform abweichende, z.B. polygonale, Innenkontur sowie der Bereich (9) des Fußes (8) eine der Spannhülse (12) entsprechende kegelige Innenkontur aufweisen.

2. Trinkgefäß oder dgl. Haushaltsgegenstand nach Anspruch 1, dadurch gekennzeichnet, daß die Spannzange (10) in dem Fuß (8) angeordnet ist und das Oberteil (4) mit dem Zapfen (6) in den Fuß (8) hineinragt.

3. Trinkgefäß oder dgl. Haushaltsgegenstand nach Anspruch 1 oder 2, dadurch gekennzeichnet, daß der kegelige Bereich (9) des Fußes (8) durch den oberen Abschnitt eines hohlen Fußstiels (30) gebildet ist.

4. Trinkgefäß oder dgl. Haushaltsgegenstand nach einem der Ansprüche 1 bis 3, dadurch gekennzeichnet, daß die Spannmutter (52) in einer Fußplatte (46) angeordnet oder von der Fußplatte (46) gebildet ist.

5. Trinkgefäß oder dgl. Haushaltsgegenstand nach einem der Ansprüche 1 bis 3, dadurch gekennzeichnet, daß die Spannmutter (52) von einem Abschnitt des Fußstiels (30) gebildet ist.

6. Trinkgefäß oder dgl. Haushaltsgegenstand nach einem der Ansprüche 1 bis 5, dadurch gekennzeichnet, daß der Zangenstiel (14) in der Stielbohrung (32) des Fußstiels (30) angeordnet ist.

7. Trinkgefäß oder dgl. Haushaltsgegenstand nach Anspruch 6, dadurch gekennzeichnet, daß der Zangenstiel (14) an seinem der Spannhülse (12) gegenüberliegenden Ende mit dem Gewinde (16) ausgestattet ist.

8. Trinkgefäß oder dgl. Haushaltsgegenstand nach einem der Ansprüche 1 bis 7, dadurch gekennzeichnet, daß zwischen Fußstiel (30) und Oberteil (4) eine Distanzhülse (36) angeordnet ist.

9. Trinkgefäß oder dgl. Haushaltsgegenstand nach einem der Ansprüche 1 bis 8, dadurch gekennzeichnet, daß Fuß (8) bzw. Distanzhülse (36) und Oberteil (4) über ein Dichtelement (28) gegeneinander abgedichtet sind.

10. Trinkgefäß oder dgl. Haushaltsgegenstand nach einem der Ansprüche 1 bis 9, dadurch gekennzeichnet, daß die Spannmutter (52) in ihrer Bodenfläche einen Schlitz (56) aufweist.

11. Trinkgefäß oder dgl. Haushaltsgegenstand nach einem der Ansprüche 1 bis 10, dadurch gekennzeichnet, daß sich Fußstiel (30) und Fußplatte (46) und/oder Fußstiel (30) und Distanzhülse (36) über eine Zentrierschulter (34, 50) aufeinander abstützen.

12. Trinkgefäß oder dgl. Haushaltsgegenstand nach einem der Ansprüche 1 bis 11, dadurch gekennzeichnet, daß die Spannzange (10) aus Kunststoff oder Aluminium besteht.

## Claims

1. Drinking vessel (2) or similar household object having an upper part (4) preferably consisting of glass and a preferably metal base (8), the upper part (4) having a shank (6) and the base (8) having a collet (10) comprising a clamping sleeve (12) with a tapered outer contour, for detachably securing the upper part (4) to the base (8), the collet (10) being connected to a shank stem (14) having a thread (16), and a tightening nut (52) being provided on the thread, and the clamping sleeve (12) being capable of axial tightening by means of the tightening nut (52) in a region (9) of the base (8), characterised in that the shape of the shank (6) is not round, that is to say, it deviates distinctly from the circular, being polygonal, for example, and the clamping sleeve (12) has an inner contour corresponding to the shank (6), which contour is not round and deviates distinctly from the circular, being polygonal, for example, and the region (9) of the base (8) has a tapered inner contour corresponding to the clamping sleeve (12).

2. Drinking vessel or similar household object according to claim 1, characterised in that the collet (10) is arranged in the base (8), and the upper part (4) projects into the base (8) by means of the shank (6).

3. Drinking vessel or similar household object according to claim 1 or 2, characterised in that the tapered region (9) of the base (8) is formed by the upper section of a hollow base stem (30).

4. Drinking vessel or similar household object according to one of claims 1 to 3, characterised in that the tightening nut (52) is arranged in a base plate (46) or is formed by the base plate (46).

5. Drinking vessel or similar household object according to one of claims 1 to 3, characterised in that the tightening nut (52) is formed by a section of the base stem (30).

6. Drinking vessel or similar household object according to one of claims 1 to 5, characterised in that the shank stem (14) is arranged in the stem hole (32) of the base stem (30).

7. Drinking vessel or similar household object according to claim 6, characterised in that the shank stem (14) is provided with the thread (16) at the end opposite the clamping sleeve (12).

8. Drinking vessel or similar household object according to one of claims 1 to 7, characterised in that a spacing sleeve (36) is arranged between the base stem (30) and the upper part (4).

9. Drinking vessel or similar household object according to one of claims 1 to 8, characterised in that the base (8) and the spacing sleeve (36), respectively, and the upper part (4) are sealed with respect to each other by way of a sealing element (28).

10. Drinking vessel or similar household object according to one of claims 1 to 9, characterised in that the tightening nut (52) has a slot (56) in its base surface.

11. Drinking vessel or similar household object according to one of claims 1 to 10, characterised in that the base stem (30) and the base plate (46) and/or the base stem (30) and the spacing sleeve (36) are braced with respect to each other by way of a centering shoulder (34, 50).

12. Drinking vessel or similar household object according to one of claims 1 to 11, characterised in that the collet (10) consists of plastics or aluminium.

## Revendications

1. Récipient pour boire (2) ou ustensile ménager analogue, comportant une partie supérieure (4) de préférence en verte et un pied (8) de préférence métallique, la partie supérieure (4) présentant une queue (6) et le pied (8) présentant une pince de serrage (10) contenant une douille (12) à contour extérieur conique pour la fixation avec possibilité de démontage de la partie supérieure (4) sur le pied (8), la pince de serrage (10) étant liée à une broche (14) pourvue d'un filetage (16), un écrou de serrage (52) étant prévu sur le filetage (16) et la douille de serrage (12) pouvant être rentrée axialement à l'intérieur d'une zone (9) du pied au moyen de l'écrou (52), caractérisé par le fait que la queue (6) n'est pas ronde, c'est-à-dire a une forme qui s'écarte nettement de la forme du cercle, par exemple est polygonale, que la douille de serrage (12) a une forme intérieure non ronde adaptée à la queue (6), qui s'écarte nettement de la forme du cercle, par exemple a une forme polygonale, et que la zone (9) du pied (8) a une forme intérieure conique adaptée à la douille de serrage (12).

2. Récipient pour boire ou ustensile ménager analogue selon la revendication 1, caractérisé par le fait que la pince de serrage (10) est disposée dans le pied (8) et que la partie supérieure (4), avec sa queue (6), pénètre dans le pied (8).

3. Récipient pour boire ou ustensile ménager analogue selon la revendication 1 ou 2, caractérisé par le fait que la zone (9) conique du pied (8) est constituée par la partie supérieure d'une tige (30) de pied creuse.

4. Récipient pour boire ou ustensile ménager analogue selon l'une des revendications 1 à 3, caractérisé par le fait que l'écrou de serrage (52) est disposé dans une plaque d'embase (46) du pied ou est constitué par l'embase (46) du pied.

5. Récipient pour boire ou ustensile ménager analogue selon l'une des revendications 1 à 3, caractérisé par le fait que l'écrou de serrage (52) est constitué par une partie de la tige (30) du pied.

6. Récipient pour boire ou ustensile ménager analogue selon l'une des revendications 1 à 5, caractérisé par le fait que la broche (14) de la pince est disposée dans le trou (32) de la tige (30) du pied.

7. Récipient pour boire ou ustensile ménager analogue selon la revendication 6, caractérisé par le fait qu'à son extrémité éloignée de la pince de serrage (12), la broche de la pince (14) porte le filetage (16).

8. Récipient pour boire ou ustensile ménager analogue selon l'une des revendications 1 à 7, caractérisé par le fait qu'un manchon d'espacement (36) est disposé entre la tige (30) du pied et la partie supérieure (4).

9. Récipient pour boire ou ustensile ménager analogue selon l'une des revendications 1 à 8, caractérisé par le fait que l'étanchéité entre le pied (8) ou le manchon d'espacement (36) et la partie supérieure (4) est réalisée au moyen d'un élément d'étanchéité (28).

10. Récipient pour boire ou ustensile ménager analogue selon l'une des revendications 1 à 9, caractérisé par le fait que l'écrou de serrage (52) comporte dans sa face inférieure une fente (56).

11. Récipient pour boire ou ustensile ménager analogue selon l'une des revendications 1 à 10, caractérisé par le fait que la tige (30) du pied et l'embase (46) du pied et/ou la tige (30) du pied et le manchon d'espacement (36) prennent appui l'un sur l'autre par l'intermédiaire d'un épaulement de centrage (34, 50).

12. Récipient pour boire ou ustensile ménager analogue selon l'une des revendications 1 à 11, caractérisé par le fait que la pince de serrage (10) est en matière plastique ou en aluminium.
